# EUROPÄISCHE PATENTSCHRIFT

(11) **EP 0 863 103 B1**
(45) Veröffentlichungstag und Bekanntmachung des Hinweises auf die Patenterteilung: **07.08.2002**
(21) Anmeldenummer: 98101874.0
(22) Anmeldetag: 04.02.1998
(51) Int. Cl.: B65H 75/40

(54) **Tragbare Schlauch- oder Kabeltrommel**
Protable hose or cable reel
Dévidoire portatif de tuyau ou câble

(30) Priorität: 04.03.1997 DE 19708654
(43) Veröffentlichungstag der Anmeldung: 09.09.1998
(73) Patentinhaber: Hugo Brennenstuhl GmbH & Co. KG, 72074 Tübingen-Pfrondorf (DE)
(72) Erfinder: Sulz, Hans, 72074 Tübingen (DE)
(74) Vertreter: Vetter, Hans, Dipl.-Phys. Dr.

(56) Entgegenhaltungen:
- DE-A- 4 405 391
- DE-U- 9 001 576

## Beschreibung

Die Erfindung betrifft eine tragbare Schlauch- oder Kabeltrommel mit einem an einem Standgestell drehbar gelagerten Trommelkörper mit einer Aufwickelvorrichtung für einen Schlauch, ein Kabel od.dgl.

Bei beispielsweise aus der DE 44 05 391 oder der DE-GM 90 01 576 bekannten Kabeltrommeln dieser Art ist als Aufwickelvorrichtung ein Drehknopf an einer radial außen gelegenen Stelle des Trommelskörpers angeordnet, durch den der Trommelkörper insbesondere in der Aufwickelrichtung gedreht werden kann. Bei sehr langen Kabeln oder Schläuchen ist dies sehr mühsam, da ein solcher Aufwickelvorgang in gebückter Haltung erfolgen muß und bei langen Kabeln auch sehr lange dauert. Bei einem 50 m-Kabel sind zum Aufwickeln des vollständig abgewickelten Kabels beispielsweise ca. 80 Umdrehungen des Trommelkörpers erforderlich.

Eine Aufgabe der vorliegenden Erfindung besteht darin, eine Aufwickelvorrichtung zu schaffen, durch die auch sehr lange Kabel oder Schläuche schnell und mühelos aufgewickelt werden können.

Diese Aufgabe wird erfindungsgemäß dadurch gelöst, daß die Aufwickelvorrichtung eine in einer ersten Drehrichtung des Trommelkörpers zum Aufwickeln des Schlauchs oder Kabels antriebsmäßig koppelbare Seilwickelscheibe mit einem aufgewickelten Seil aufweist, das beim Abziehen die Seilwickelscheibe in dieser ersten Drehrichtung dreht, und daß die eine federkraftbetriebene Antriebsvorrichtung zum Aufwickeln des ausgezogenen Seils aufweisende Seilwickelscheibe beim Aufwickeln des Seils in einer zweiten, der ersten Drehrichtung entgegengesetzten Drehrichtung vom Trommelkörper entkoppelt ist.

Mittels der erfindungsgemäßen Aufwickelvorrichtung kann das Aufwickeln eines Schlauchs oder eines Kabels in einfacher Weise durch mehrfaches Abziehen bzw. Herausziehen des Seils in stehender Position erfolgen. Nach jedem Herausziehen wird bei einer Gegenbewegung das Seil wieder durch die federkraftbetriebene Antriebsvorrichtung auf die Seilwickelscheibe aufgewickelt, damit ein erneuter Herausziehvorgang zum Antreiben des Trommelkörpers in der Aufwickelrichtung des Schlauchs oder des Kabels ermöglicht wird. Das Aufwickeln des Seils durch Drehen der Seilwickelscheibe in der zweiten Drehrichtung, der der ersten Drehrichtung entgegengesetzt ist, wird durch automatische Entkopplung vom Trommelkörper ermöglicht. Ein besonders schnelles Aufwickeln wird dadurch erreicht, daß der Durchmesser der Seilwickelscheibe wesentlich kleiner als der des Trommelkörpers ist, so daß eine zusätzliche Antriebsübersetzung wirksam wird.

Durch die in den Unteransprüchen aufgeführten Maßnahmen sind vorteilhafte Weiterbildungen und Verbesserungen der im Anspruch 1 angegebenen Schlauch- oder Kabeltrommel möglich.

Die Antriebsvorrichtung ist zweckmäßigerweise als sich beim Abziehen des Seils spannende Spiralfeder ausgebildet, die zwischen der Seilwickelscheibe und einem Haltepunkt angeordnet ist. Das federkraftbetriebene Aufwickeln des Seils auf der Seilwickelscheibe erfolgt durch die sich dabei entspannende Spiralfeder. Der Haltpunkt ist dabei zweckmäßigerweise als mit dem Standgestell fest verbundener Deckel ausgebildet, der konzentrisch zur Seilwickelscheibe angeordnet ist und vorzugsweise die Seilwickelschreibe wenigestens teilweise umgreift und so eine Art Schutzdeckel oder Schutzgehäuse zur Aufnahme wenigstens der Seilwickelscheibe bildet.

In einer bevorzugten Ausführungsform entspricht der Radius des Deckels im wesentlichen dem des Trommelkörpers, so daß er als Schutzvorrichtung für die gesamte Aufwickelvorrichtung dient und alle Bauteile der Aufwickelvorrichtung optisch und als Schutz abdeckt.

Zur besseren Handhabung des Seils ist in vorteilhafter Weise ein den Aufwickelvorgang des Seils begrenzender Anschlag am Standgestell oder einem damit fest verbundenen Teil angeordnet, an dem in der Anschlagposition ein am Seilende angebrachter Ausziehgriff anliegt. Das mit dem Standgestell fest verbundene Teil ist zweckmäßigerweise der Deckel selbst, der hierzu einen Seildurchlaß aufweist.

Um ein Verheddern des Kabels oder Schlauchs durch ein Nachlaufen der Trommel beim Herausziehen des Schlauchs oder Kabels zu verhindern, ist in vorteilhafter Weise eine vorzugsweise in ihrer Bremskraft einstellbare Trommelbremse am Standgestell oder einem damit fest verbundenen Teil angeordnet, das insbesondere der Deckel sein kann. Auch beim Aufwickeln eines Schlauchs oder Kabels hat diese Trommelbremse den Vorteil, daß die Trommel nach Beendigung des Seilzugantriebs von selbst abbremst und stehenbleibt, so daß verhindert wird, daß beispielsweise ein Kabelende unkontrolliert im Kreis herumgeschleudert wird.

Zum Entkoppeln der Seilwickelscheibe vom Trommelkörper beim Aufwickeln des Seils ist in vorteilhafter Weise zwischen der Seilwickelscheibe und dem konzentrisch dazu angeordneten Trommelkörper eine Freilaufeinrichtung angeordnet, wobei die Freilaufdrehrichtung die zum Aufwickeln des Seils auf die Seilwickelscheibe vorgesehene zweite Drehrichtung ist. Diese Freilaufeinrichtung ist in einfacher und kostengünstiger Ausgestaltung als Klinkengesperre ausgebildet.

Eine zweckmäßige konstruktive Ausgestaltung des Klinkengesperres besteht darin, daß ein Sperrad an der Seilwickelscheibe und wenigstens eine mit dieser zusammenwirkende Sperrklinke am Trommelkörper oder einer damit fest verbundenen, insbesondere als Haltescheibe ausgebildeten Haltevorrichtung angeordnet sind. Die wenigstens eine Sperrklinke liegt dabei insbesondee federbelastet am Sperrad und sperrt dadurch in der ersten Drehrichtung, während die Sperrklinke in der zweiten Drehrichtung federnd über die Zähne des Sperrads ratscht.

Um den Trommelkörper auch unabhängig von der Aufwickelvorrichtung drehen zu können, ist eine vollständige Entkopplung in beiden Drehrichtungen erforderlich. Hierzu dient in einer weiteren Ausgestaltung der Erfindung eine konzentrisch zum Trommelkörper drehbare Auslöseeinrichtung, die wenigstens ein im Eingriff mit der wenigstens einen Sperrklinke stehendes Auslöseelement besitzt, durch das bei einer entsprechenden Drehung der Auslöseeinrichtung die wenigstens eine Sperrklinke vom Sperrad lösbar und entrastbar ist. Dabei ist die Auslöseeinrichtung vorzugweise drehbar an der Haltevorrichtung angeordnet, wobei das wenigstens eine Auslöseelement durch die Haltevorrichtung bis zur entsprechenden Sperrklinke hindurchgreift. Zur Begrenzung des Drehwinkels der Auslösevorrichtung dient dabei die geometrische Gestalt einer Durchgriffsöffnung für das wenigstens eine Auslöseelement in der Haltevorrichtung.

In einer ersten vorteilhaften konstruktiven Ausgestaltung der Auslöseeinrichtung ist diese streifenartig ausgebildet und besitzt an wenigstens einem Ende ein manuell betätigbares Auslöseelement, das radial über die Haltevorrichtung und/oder die Seilwickelscheibe übersteht. Um eine einfache manuelle Betätigung in allen Drehstellungen der Auslöseeinrichtung zu ermöglichen, ist diese in einer zweiten alternativen konstruktiven Ausgestaltung scheibenartig ausgebildet und am radial äußeren Endbereich mit über den Umfang verteilten, manuell betätigbaren Auslöseelementen versehen, die radial über die Haltevorrichtung und/oder die Seilwickelscheibe überstehen.

Sofern sich der Deckel über die gesamte Seitenfläche des Trommelkörpers erstreckt, besitzt dieser Deckel wenigstens eine Durchgriffsöffnung zu den Auslöseelementen hin.

Um ein sehr schnelles Aufwickeln eines Schlauchs oder Kabels zusätzlich zu begünstigen, ist ein den Schlauch oder das Kabel beim Aufwickelvorgang führender Führungsbügel am Standgestell oder einem damit fest verbundenen Teil so angeordnet, daß sein Führungsbereich an der Zuführungsseite des Trommelkörpers angeordnet ist und verhindert, daß der Schlauch oder das Kabel beim Aufwickeln über den Rand des Trommelkörpers läuft. Vorzugsweise ist der Führungsbügel am Deckel befestigt, sofern dieser sich im wesentlichen über die gesamte Seitenwandung des Trommelkörpers erstreckt.

Ausführungsbeispiele der Erfindung sind in der Zeichnung dargestellt und in der nachfolgenden Beschreibung näher erläutert. Es zeigen:
- Fig. 1: eine Vertikalschnittdarstellung durch die gesamte Aufwickelvorrichtung,
- Fig. 2: eine Draufsicht auf die dem Trommelkörper zugewandte Seite der mit diesem fest verbundenen Haltescheibe,
- Fig. 3: eine Draufsicht auf die gegenüberliegende Seite der Haltescheibe,
- Fig. 4: eine Draufsicht auf die der Haltescheibe zugewandte Seite der Seilwickelscheibe,
- Fig. 5: eine Draufsicht auf die der anderen Seite der Seilwickelscheibe zugewandte Seite des mit dem Standgestell verbundenen Deckels,
- Fig. 6: eine erste Ausführung einer manuell betätigbaren streifenartigen Auslöseeinrichtung zur vollständigen Entkopplung der Seilwickelscheibe vom Trommelkörper,
- Fig. 7: eine zweite Ausführung einer solchen Auslöseeinrichtung in scheibenartiger Gestalt,
- Fig. 8: eine Draufsicht auf die mit der Aufwickelvorrichtung versehene Seite der tragbaren Schlauch- oder Kabeltrommel und
- Fig. 9: eine zweite Ausführung des Deckels mit einem Radius, der dem des Trommelkörpers im wesentlichen entspricht.

Eine gemäß Fig. 8 konzentrisch am Trommelkörper 10 einer tragbaren Schlauch- oder Kabeltrommel an einer Seite angebrachte Aufwickelvorrichtung 11 ist in Fig. 1 im Schnitt und in den Fig. 2 bis 6 in ihren Einzelteilen als erstes Ausführungsbeispiel dargestellt.

Ein scheibenförmiger Deckel 12 mit einem im Vergleich zu dem des Trommelkörpers 10 wesentlich kleineren Durchmesser ist an einer Querstrebe 13 eines Standgestells 14 der Schlauch- oder Kabeltrommel mittels einer Welle 15 fixiert, auf der der Trommelkörper 10 in nicht näher dargestellter, an sich bekannter Weise drehbar gelagert ist. Hierzu besitzt die Welle 15 endseitig einen Gewindezapfen 16 mit gegenüber dem der übrigen Welle 15 kleineren Durchmesser, der durch ein zentrales Durchgangsloch 17 des Deckels 12 sowie durch ein entsprechendes Durchgangsloch der Querstrebe 13 hindurchgreift und mittels einer Gewindemutter 18 fixiert ist.

Direkt neben dem Deckel 12 ist eine Seilwickelscheibe 19 drehbar auf der Welle 15 gelagert. Ein an der Welle 15 anliegender rohrartiger Fortsatz 20 der Seilwickelscheibe 19 erstreckt sich dabei in eine zylindrische Ausnehmung 21 des Deckels 12 hinein, deren Tiefe im wesentlichen der Länge des rohrartigen Fortsatzes 20 entspricht. Zwischen dem rohrartigen Fortsatz 20 und der Umfangsfläche der zylindrischen Ausnehmung 21 ist eine Spiralfeder 22 angeordnet, deren radial äußeres Ende gemäß Fig. 5 an einem Halteelement 23 des Deckels 12 und deren radial inneres Ende an einem Vorsprung 24 des rohrartigen Fortsatzes 20 an der Seilwickelscheibe 19 eingehängt ist. Da der rohrartige Fortsatz 20 nicht zum Deckel 12, sondern zur Seilwickelscheibe 19 gehört, ist er in Fig. 5 strichpunktiert dargestellt. Beim Drehen der Seilwickelscheibe 19 in der ersten Drehrichtung A wird daher die Spiralfeder 22 gespannt und dient dadurch als Antriebsvorrichtung für einen Drehvorgang der Seilwickelscheibe 19 in die entgegengesetzte zweite Drehrichtung B.

Der Deckel 12 ist an seiner Innenseite mit Verstärkungsrippen 25 versehen, die sich außerhalb des Bereichs der Spiralfeder 22 radial nach außen erstrecken. Zwei dieser Verstärkungsrippen 25 besitzen verstärkte Befestigungslöcher 26 zur zusätzlichen Schraubbefestigung an der Querstrebe 13 und als Verdrehsicherung für den Deckel 12.

Ein am Außenumfang des Deckels 12 angeformtes Schutzrohrstück 27 erstreckt sich in axialer Richtung über den eine Wickelkammer 28 für ein Seil 29 aufweisenden Bereich der Seilwickelscheibe 19. Das Schutzrohrstück 27 besitzt an der Stelle, an der das Seil 29 sich nach außen und vertikal nach oben erstreckt, eine entsprechende Ausnehmung. Unterhalb der Wickelkammer 28 ist an einer Stelle eine Ausnehmung 30 zur Fixierung des inneren Endes des Seils 29 mittels eines Knotens oder eines Klemmteils angeordnet. Weiterhin ist gemäß Fig. 4 an der dem Trommelkörper 10 zugewandten Seite der Seilwickelscheibe 19 ein Sperrad 31 angeformt, das gemäß dem dargestellten Ausführungsbeispiel acht Sperrvorsrünge besitzt und das zusammen mit zwei Sperrklinken 32, 33 ein als Freilaufeinrichtung dienendes Klinkengesperre bildet. Diese beiden Sperrklinken 32, 33 sind schwenkbar an zwei Zapfen 34, 35 einer Haltescheibe 36 gelagert, wie dies aus Fig. 3 hervorgeht. Die Sperrklinken 32, 33 weisen jeweils einen in das Sperrad 31 eingreifenden Sperrarm 37 und einen winkelig davon abstehenden Auslösearm 38 auf. Der Auslösearm 38 wird jeweils mittels einer Schraubenfeder 39 so federbelastet, daß der Sperrarm 37 federnd am Sperrad 31 anliegt. Die Schraubenfeder 39 stützt sich dabei jeweils an einem Gegenlagerelement 40 ab, das an der Haltescheibe 36 angeformt ist.

Die Haltescheiben 36 besitzt drei Befestigungslöcher 41 zur Schraubbefestigung am Trommelkörper 10. Eine sich am Außenumfang der Haltescheibe 36 aus zum Trommelkörper 10 hin erstreckende unterbrochene Ringwandung 42 sowie gemäß Fig. 2 an der Rückseite der Haltescheibe 36 angeformte, die Befestigungslöcher 41 umgebende Abstandsrohrstücke 43 bewirken eine entsprechend beabstandete Fixierung der Haltescheibe 36 am Trommelkörper 10. In dem so gebildeten Zwischenraum ist eine streifenartige Auslöseeinrichtung 44 gemäß Fig. 6 schwenkbar an der Haltescheibe 36 gelagert. Hierzu besitzt die Haltescheibe 36 ein zentrales, die Welle 15 konzentrisch umgreifendes Lagerrohrstück 45, das in eine zentrale Lageröffnung 46 der Auslöseeinrichtung 44 eingreift. Die Auslöseeinrichtung 44 besitzt zwei Auslösezapfen 47, die durch zwei Langlöcher 48 in der Haltescheibe 36 so hindurchgreifen, daß sie in Anlage mit dem Auslösearm 38 der Sperrklinken 32, 33 gelangen. Die Langlöcher 48 begrenzen dabei den Schwenkwinkel der Auslöseeinrichtung 44. Die Auslöseeinrichtung 44 besitzt am radial äußeren Ende einer ihrer Arme ein manuell betätigbares Auslöseelement 49, das gemäß Fig. 1 radial über den Deckel 12 und die Haltescheibe 36 übersteht. Die rohrförmige Ringwandung 42 am Außenumfang der Haltescheibe 36 setzt sich auch auf seiten der Sperrklinken 32, 33 fort, ist dort nicht unterbrochen und dient dem Schutz des Klinkengesperres.

Gemäß Fig. 8 ist an der Querstrebe 13 des Standgestells 14 ein sich nach oben erstreckender Haltearm 50 fixiert, der am oberen Ende des Anschlagelements einen am Ende des Seils angeordneten Ausziehgriff 52 aufweist. Weiterhin erstreckt sich gemäß Fig. 8 ein weiterer Haltearm 53 von der Schraubbefestigung der Welle 15 aus vertikal nach unten und wird zusätzlich durch die Gewindemutter 18 für die Welle 15 gehalten. Am unteren Ende ist eine Reibungsbremse 54 angeordnet, deren Bremselement 55 federnd am radial äußeren Bereich des Trommelkörpers 10 anliegt. Die Reibungskraft der Reibungsbremse 54 ist einstellbar.

Zum Abwickeln eines Schlauchs oder Kabels vom Trommelkörper 10 wird die Auslöseeinrichtung 44 durch Verschieben des Auslöseelements 49 in eine Stellung gebracht, in der die Auslösezapfen 47 die Sperrklinken 32, 33 gegen die Kraft der Schraubenfeder 39 so verschwenken, daß die Sperrarme 37 nicht mehr im Eingriff mit dem Sperrad 31 stehen. In dieser Position ist das Klinkengesperre ohne Funktion und die Seilwickelscheibe 19 von den übrigen Bereichen der Aufwickelvorrichtung 11 entkoppelt. Das Kabel oder der Schlauch kann frei ausgezogen werden.

Zum Aufwickeln des Schlauchs oder des Kabels auf den Trommelkörper 10 wird die Auslöseeinrichtung 44 durch Verschieben des Auslöseelements 49 wieder in eine Stellung gebracht, wie sie in Fig. 3 dargestellt ist. Die Sperrarme 37 der Sperrklinken 32, 33 greifen jetzt in das Sperrad 31 ein. Wird das Seil 29 nun mittels des Ausziehgriffs 52 herausgezogen, gemäß Fig. 8 nach oben, so treibt die sich dadurch drehende Seilwickelscheibe über das Klinkengesperre und die Haltescheibe 36 den Trommelkörper 10 an und versetzt ihn in eine drehende Aufwickelbewegung. Da der wirksame Radius des Angriffspunkts des Seils 29 kleiner ist als der wirsame Radius für das aufzuwickelnde Seil oder den aufzuwickelnden Schlauch, tritt zusätzlich eine Antriebsübersetzung auf, die bewirkt, daß beim Ausziehen des Seils 29 jeweils eine mehrfache Länge des Kabels oder des Schlauchs aufgewickelt wird. Nach jedem Ausziehen des Seils 29 wird es wieder bis zum Anschlagelement 51 zurückgeführt. Hierbei erfolgt jeweils ein Aufwickelvorgang des Seils 29 durch die beim Ausziehen dieses Seils 29 sich spannende Spiralfeder 22. Die Seilwickelscheide 19 dreht sich dabei in der Gegenrichtung der Aufwickelrichtung des Trommelkörpers 10, wobei die Sperrarme 37 federnd über die Sperrvorsprünge des Sperrads 31 gleiten bzw. ratschen. Die Reibungsbremse 54 verhindert ein Verheddern des Kabels durch ein sonst erfolgendes Nachlaufen des Trommelkörpers 10 beim Auf- und Abwickeln. Zum sicheren Aufwickeln trägt auch ein am unteren Bereich des Standgestells 14 befestigter Führungsbügel 56 bei, der verhindert, daß das Kabel oder der Schlauch beim Aufwickeln über den Rand des Trommelkörpers 10 läuft.

Selbstverständlich kann der Trommelkörper 10 in an sich bekannter Weise an der in Fig. 8 nicht sichtbaren Vorderseite wenigstens einen Drehknopf besitzen, um einen Aufwickelvorgang auch in der bisher üblichen Art durchführen zu können, beispielsweise für den Fall, daß das Seil 29 reißt. In diesem Falle wird das Klinkengesperre wie beim Abwickeln entkoppelt bzw. außer Kraft gesetzt.

In Abwandlung des ersten Ausführungsbeispiels kann anstelle der in Fig. 6 dargestellten streifenartigen Auslöseeinrichtung 44 auch die in Fig. 7 dargestellte scheiben- bzw. ringförmige Auslöseeinrichtung 57 treten. Ein ähnlich der Auslöseeinrichtung 44 ausgebildeter Auslösestreifen 58 ist konzentrisch zur Lageröffnung 46 von einem Auslösering 59 umgeben, der das Auslöseelement 49 ersetzt. Dieser Auslösering 59 besitzt über den Umfang verteilt eine Vielzahl von radial sich nach außen erstreckenden rippenartigen Auslöseelementen 60, die wie das Auslöseelement 49 radial über die Haltescheibe 36 überstehen. Ein Langloch 61 im Auslösestreifen 58, das entsprechend auch am Auslöseelement 49 vorgesehen ist, umgreift eines der Abstandsrohrstücke 43 und dient zur zusätzlichen oder alternativen Begrenzung des Schwenkwinkels und zum Ermöglichen des Durchgriffs der entsprechenden Halteschraube.

Fig. 9 zeigt eine alternative Ausgestaltung eines Deckels 62, der anstelle des Deckels 12 verwendet werden kann. Im Gegensatz zum Deckel 12, dessen Durchmesser im wesentlichen dem der Seilwickelscheibe 19 und der Haltescheibe 36 entspricht und der wesentlich kleiner als der Durchmesser des Trommelkörpers 10 ist, weist der Deckel 62 einen Durchmesser auf, der im wesentlichen dem des Trommelkörpers 10 entspricht. Dabei kann eine Ringwandung 63 am radial äußeren Umfangsbereich des Deckels 62 sogar noch eine Seitenwandung des Trommelkörpers 10 übergreifen. Im übrigen sind gleiche oder gleich wirkende Bauteile oder Elemente mit denselben Bezugszeichen versehen und nicht nochmals beschrieben. Bei dieser Ausführung des Deckels 62 entfallen die Haltearme 50, 53. Ein Anschlagelement 64 für den Ausziehgriff 52 ist an der Ringwandung 63 angeformt und besitzt einen Durchlaß 65 für das Seil 29. Durch Ringwandungen verstärkte Halteöffnungen 66 sind oben und unten am Deckel 62 angeformt und dienen als alternative Befestigungsmöglichkeiten für die Reibungsbremse 54. Weiterhin sind am Außenumfang der Ringwandung 63 vier Haltevorsprünge 67 mit Halteöffnungen angeformt, die die Aufnahme und Befestigung des Führungsbügels 56 wahlweise an beiden Seiten ermöglichen. Eine langgestreckte Durchgangsöffnung 68 im Deckel 62 dient zum Durchgriff zu den Auslöseelementen 60 der in Fig. 7 dargestellten Auslöseeinrichtung 57, die hier vorzusehen ist. Die Länge der Durchgangsöffnung 68 ist so zu bemessen, daß immer wenigstens ein Auslöseelement 60 erreicht und verschoben werden kann. Die beim Deckel 12 gemäß Fig. 5 dargestellten Verstärkungsrippen 25 sind auch hier wieder vorgesehen und durch weitere Führungsrippen ergänzt. Anstelle der Befestigungslöcher 26 treten hier vier Befestigungslöcher 69, wobei die Anordnung prinzipiell beliebig ist und den jeweiligen Gegebenheiten Rechnung tragen muß.

## Patentansprüche

1. Tragbare Schlauch- oder Kabeltrommel mit einem an einem Standgestell (14) drehbar gelagerten Trommelkörper (10) mit einer Aufwickelvorrichtung (11) für einen Schlauch, ein Kabel od.dgl., **dadurch gekennzeichnet, daß** die Aufwickelvorrichtung (11) eine in einer ersten Drehrichtung des Trommelkörpers (10) zum Aufwickeln des Schlauchs oder Kabels antriebsmäßig koppelbare Seilwickelscheibe (19) mit einem aufgewickelten Seil (29) aufweist, das beim Abziehen die Seilwickelscheibe (19) in dieser ersten Drehrichtung dreht, und daß die eine federkraftbetriebene Antriebsvorrichtung (22) zum Aufwickeln des ausgezogenen Seils (29) aufweisende Seilwickelscheibe (19) beim Aufwickeln des Seils (29) in einer zweiten, der ersten Drehrichtung (A) entgegengesetzten Drehrichtung (B) vom Trommelkörper (10) entkoppelt ist.

2. Trommel nach Anspruch 1, **dadurch gekennzeichnet, daß** die Antriebsvorrichtung (22) als sich beim Abziehen des Seils (29) spannende Spiralfeder ausgebildet ist, die zwischen der Seilwickelscheibe (19) und einem Haltepunkt angeordnet ist.

3. Trommel nach Anspruch 2, **dadurch gekennzeichnet, daß** der Haltepunkt als mit dem Standgestell (14) fest verbundener, vorzugsweise scheibenartiger Deckel (12; 62) ausgebildet ist, der konzentrisch zur Seilwickelscheibe (19) angeordnet ist, und der insbesondere die Seilwickelscheibe wenigstens teilweise umgreift, wobei der Radius des Deckels (62) vorzugsweise im wesentlichen dem des Trommelkörpers (10) entspricht.

4. Trommel nach einem der vorhergehenden Ansprüche, **dadurch gekennzeichnet, daß** ein den Aufwickelvorgang des Seils (29) begrenzender Anschlag (51; 64) am Standgestell (14) oder einem damit fest verbundenen Teil angeordnet ist, an dem in der Anschlagposition ein am Seilende angebrachter Ausziehgriff (52) anliegt.

5. Trommel nach einem der vorhergehenden Ansprüche, **dadurch gekennzeichnet, daß** eine vorzugsweise in ihrer Bremskraft einstellbare Trommelbremse (54) am Standgestell (14) oder einem damit fest verbundenen Teil angeordnet ist.

6. Trommel nach Anspruch 3 und 4, **dadurch gekennzeichnet, daß** der Anschlag (64) als am Deckel (62) angeordneter Seildurchlaß ausgebildet ist.

7. Trommel nach Anspruch 3 und 5, **dadurch gekennzeichnet, daß** die Trommelbremse (54) am Deckel (62) angeordnet ist.

8. Trommel nach einem der vorhergehenden Ansprüche, **dadurch gekennzeichnet, daß** zwischen der Seilwickelscheibe (19) und dem konzentrisch dazu angeordneten Trommelkörper (10) eine Freilaufeinrichtung angeordnet ist, wobei die Freilaufdrehrichtung die zum Aufwickeln des Seils auf die Seilwickelscheibe (19) vorgesehene zweite Drehrichtung (B) ist, und wobei die Freilaufeinrichtung vorzugsweise als Klinkengesperre ausgebildet ist.

9. Trommel nach Anspruch 8, **dadurch gekennzeichnet, daß** ein Sperrad (31) an der Seilwickelscheibe (19) und wenigstens eine mit dieser zusammenwirkende Sperrklinke (32,33) am Trommelkörper (10) oder einer damit fest verbundenen, insbesondere als Haltescheibe ausgebildeten Haltevorrichtung (36) angeordnet sind, wobei die wenigstens eine Sperrklinke (32, 33) vorzugsweise federbelastet am Sperrad (31) anliegt.

10. Trommel nach Anspruch 9, **dadurch gekennzeichnet, daß** eine konzentrisch zum Trommelkörper (10) drehbare Auslöseeinrichtung (44; 57) wenigstens ein im Eingriff mit der wenigstens einen Sperrklinke (32, 33) stehendes Auslöseelement (49) besitzt, durch das bei einer entsprechenden Drehung der Auslöseeinrichtung (44; 57) die wenigstens eine Sperrklinke (32, 33) vom Sperrad (31) lösbar und entrastbar ist.

11. Trommel nach Anspruch 10, **dadurch gekennzeichnet, daß** die Auslöseeinrichtung (44; 57) drehbar an der Haltevorrichtung (36) angeordnet ist, wobei das wenigstens eine Auslöseelement (47) durch die Haltevorrichtung (36) bis zur entsprechenden Sperrklinke (32, 33) hindurchgreift, wobei vorzugsweise wenigstens eine den Drehwinkel der Auslösevorrichtung (44; 57) begrenzende Durchgriffsöffnung (48) für das wenigstens eine Auslöseelement (47) in der Haltevorrichtung (36) vorgesehen ist.

12. Trommel nach Anspruch 10 oder 11, **dadurch gekennzeichnet, daß** die Auslöseeinrichtung (44) streifenartig ausgebildet ist und an wenigstens einem Ende ein manuelles Betätigungselement (49) besitzt, das radial über die Haltevorrichtung (36) und/oder die Seilwickelscheibe (19) übersteht, oder daß die Auslöseeinrichtung (57) scheibenoder ringartig ausgebildet ist und am radial äußeren Endbereich mit über den Umfang verteilten manuellen Betätigungselementen (60) versehen ist, die radial über die Haltevorrichtung (36) und/oder die Seilwickelscheibe (19) überstehen.

13. Trommel nach Anspruch 3 und 12, **dadurch gekennzeichnet, daß** der Deckel (62) wengistens eine Durchgriffsöffnung (68) zu den Betätigungselementen (60) hin besitzt.

14. Trommel nach einem der vorhergehenden Ansprüche, **dadurch gekennzeichnet, daß** ein den Schlauch oder das Kabel beim Aufwickelvorgang führender Führungsbügel (56) am Standgestell (14) oder einem damit fest verbundenen Teil so angeordnet ist, daß sein Führungsbereich an der Zuführungsseite des Trommelkörpers (10) angeordnet ist.

15. Trommel nach einem der vorhergehenden Ansprüche, **dadurch gekennzeichnet, daß** der Durchmesser der Seilwickelscheibe (19) wesentlich kleiner als der des Trommelkörpers (10) ist.

## Claims

1. Portable hose or cable reel comprising a reel body (10) rotatably mounted on a stand (14), with a winding device (11) for a hose, cable or the like, **characterised in that** the winding device (11) is provided with a rope winding disc (19) capable of being coupled for the purpose of driving in a first direction of rotation of the reel body (10) for winding up the hose or cable and having a wound-up rope (29) which, when being pulled off, turns the rope winding disc (19) in said first direction of rotation, and **in that** the rope winding disc (19) provided with a spring-force-driven drive device (22) for winding up the pulled-off rope (29) is disconnected from the reel body (10) when the rope (29) is wound up in a second direction of rotation (B) opposed to the first direction of rotation (A).

2. Reel according to claim 1, **characterised in that** the drive device (22) is designed as a coil spring located between the rope winding disc (19) and a fixing point and tensioned while the rope (29) is pulled off.

3. Reel according to claim 2, **characterised in that** the fixing point is designed as a preferably disc-shaped cover (12; 62) fixed to the stand (14), arranged concentric relative to the rope winding disc (19) and at least partially encompassing the rope winding disc, the radius of the cover (62) preferably substantially corresponding to that of the reel body (10).

4. Reel according to any of the preceding claims, **characterised in that** a stop (51; 64) limiting the winding-up process of the rope (29) is mounted on the stand (14) or on a part securely fixed thereto, against which rests a pull-out handle (52) provided at the end of the rope in the stop position.

5. Reel according to any of the preceding claims, **characterised in that** a reel brake (54), preferably of adjustable braking power, is mounted on the stand (14) or on a part securely fixed thereto.

6. Reel according to claims 3 and 4, **characterised in that** the stop (64) is designed as a rope passage located on the cover (62).

7. Reel according to claims 3 and 5, **characterised in that** the reel brake (54) is located on the cover (62).

8. Reel according to any of the preceding claims, **characterised in that** a free-running mechanism is located between the rope winding disc (19) and the reel body (10) arranged concentric in relation thereto, the free-running direction of rotation being the second direction of rotation (B) in which the rope is wound onto the rope winding disc (19), and the free-running mechanism being preferably designed as a ratchet and pawl.

9. Reel according to claim 8, **characterised in that** a ratchet (31) is mounted on the rope winding disc (19) and at least one pawl (32, 33) acting together therewith is mounted on the reel body (10) or on a retaining device (36) designed, in particular, as a retaining disc and securely fixed to the reel body, the at least one pawl (32, 33) being preferably spring-loaded to rest against the ratchet (31).

10. Reel according to claim 9, **characterised in that** a release mechanism (44; 57) which rotates concentric with the reel body (10) is provided with at least one release element (49) in engagement with the at least one pawl (32, 33), by means of which the at least one pawl (32, 33) can be released and disengaged from the ratchet (31) when the release mechanism (44; 57) rotates in the corresponding direction.

11. Reel according to claim 10, **characterised in that** the release mechanism (44; 57) is rotatably mounted on the retaining device (36), the at least one release element (47) extending through the retaining device (36) as far as the corresponding pawl (32, 33), at least one reach-through opening (48) for the at least one release element (47) being provided in the retaining device (36) to limit the angle of rotation of the release mechanism (44; 57).

12. Reel according to claim 10 or 11, **characterised in that** the release mechanism (44) is designed strip-like and provided at least at one end with a manual actuating element (49) radially projecting beyond the retaining device (36) and/or the rope winding disc (19), or **in that** the release mechanism (57) is designed disc-like or annular and provided in its radially outer end area with manual actuating elements (60) distributed around its circumference and radially projecting beyond the retaining device (36) and/or the rope winding disc (19).

13. Reel according to claims 3 and 12, **characterised in that** the cover (62) has at least one reach-through opening (68) providing access to the actuating elements (60).

14. Reel according to any of the preceding claims, **characterised in that** a guide bracket (56) for the guidance of the hose or cable during the winding-up process is so mounted on the stand (14) or on a part securely fixed thereto that its guidance area is located on the feed side of the reel body (10).

15. Reel according to any of the preceding claims, **characterised in that** the diameter of the rope winding disc (19) is substantially smaller than that of the reel body (10).

## Revendications

1. Tambour portable pour tuyau ou câble comportant un corps de tambour (10) monté tournant sur une structure d'appui (14), avec un dispositif d'enroulement (11), pour un tuyau, un câble ou similaire, **caractérisé en ce que** le dispositif d'enroulement (11) comporte un disque d'enroulement de câble (19) qui peut être accouplé en entraînement, dans un premier sens de rotation du corps de tambour (10), pour l'enroulement du tuyau ou du câble, avec un câble (29) enroulé qui, lorsqu'on le tire, fait tourner le disque d'enroulement de câble (19) dans ce premier sens de rotation, et **en ce que** le disque d'enroulement de câble (19), comportant un dispositif d'entraînement (22) actionné par la force d'un ressort, pour l'enroulement du câble (29) extrait, est désaccouplé du corps de tambour (10), lorsqu'on enroule le câble (29) dans un deuxième sens de rotation (B) opposé au premier sens de rotation (A).

2. Tambour selon la revendication 1, **caractérisé en ce que** le dispositif d'entraînement (22) est conformé en ressort spiral qui se tend lorsque l'on tire le câble (29) et qui est disposé entre le disque d'enroulement de câble (19) et un point de fixation.

3. Tambour selon la revendication 2, **caractérisé en ce que** le point de fixation est réalisé sous la forme d'un couvercle (12 ; 62) de préférence du type disque, solidaire de la structure d'appui (14), qui est disposé concentriquement au disque d'enroulement de câble (19) et qui entoure au moins en partie en particulier le disque d'enroulement de câble, le rayon du couvercle (62) correspondant de préférence sensiblement à celui du corps de tambour (10).

4. Tambour selon l'une des revendications précédentes, **caractérisé en ce qu'**une butée (51 ; 64), qui limite l'opération d'enroulement du câble (29), est disposée sur la structure d'appui (14) ou sur une partie solidaire de celle-ci, contre laquelle s'applique, en position de butée, une poignée d'extraction (52) placée à l'extrémité du câble.

5. Tambour selon l'une des revendications précédentes, **caractérisé en ce qu'**un frein de tambour (54), dont la force de freinage est de préférence réglable, est disposé sur la structure d'appui (14) ou sur une partie solidaire de celle-ci.

6. Tambour selon les revendications 3 et 4, **caractérisé en ce que** la butée (64) est réalisée en tant que passage de câble disposé sur le couvercle (62).

7. Tambour selon les revendications 3 et 5, **caractérisé en ce que** le frein de tambour (54) est disposé sur le couvercle (62).

8. Tambour selon l'une des revendications précédentes, **caractérisé en ce qu'**un dispositif à roue libre est disposé entre le disque d'enroulement de câble (19) et le corps de tambour (10) disposé concentriquement à celui-ci, le sens de rotation de la roue libre étant le deuxième sens de rotation (B) prévu pour l'enroulement du câble sur le disque d'enroulement de câble (19), et le dispositif à roue libre étant de préférence réalisé sous la forme d'un verrouillage à cliquet.

9. Tambour selon la revendication 8, **caractérisé en ce qu'**une roue de blocage (31) est disposée sur le disque d'enroulement de câble (19) et au moins un cliquet de blocage (32, 33), coopérant avec celle-ci, est disposé sur le corps de tambour (10) ou sur un dispositif de maintien (36) solidaire de celui-ci et réalisé de préférence sous la forme d'un disque de maintien, le ou les cliquets de blocage (32, 33) s'appliquant de préférence contre la roue de blocage (31) sous l'effet d'un ressort.

10. Tambour selon la revendication 9, **caractérisé en ce qu'**un dispositif de déverrouillage (44 ; 57), pouvant tourner concentriquement au corps de tambour (10), possède au moins un élément de déverrouillage (49) qui est en prise avec le ou les cliquets de blocage (32, 33) et au moyen duquel, pendant une rotation convenable du dispositif de déverrouillage (44 ; 57), le ou les cliquets de blocage (32, 33) peuvent être séparés et décrochés de la roue de blocage (31).

11. Tambour selon la revendication 10, **caractérisé en ce que** le dispositif de déverrouillage (44 ; 57) est disposé de manière à pouvoir tourner sur le dispositif de maintien (36), le ou les éléments de déverrouillage (47) passant à travers le dispositif de maintien (36) jusqu'au cliquet de blocage (32, 33) correspondant, au moins une ouverture de passage (48), qui limite l'angle de rotation du dispositif de déverrouillage (44 ; 57), étant prévue de préférence pour le ou les éléments de déverrouillage (47) dans le dispositif de maintien (36).

12. Tambour selon la revendication 10 ou 11, **caractérisé en ce que** le dispositif de déverrouillage (44) est du type bande et possède, à au moins une extrémité, un élément d'actionnement (49) manuel qui dépasse radialement du dispositif de maintien (36) et/ou du disque d'enroulement de câble (19), ou **en ce que** le dispositif de déverrouillage (57) est du type disque ou anneau et est pourvu, dans la zone terminale radialement extérieure, d'éléments d'actionnement (60) manuels répartis sur le pourtour, qui dépassent radialement du dispositif de maintien (36) et/ou du disque d'enroulement de câble (19).

13. Tambour selon les revendications 3 et 12, **caractérisé en ce que** le couvercle (62) possède au moins une ouverture de passage (68) vers les éléments d'actionnement (60).

14. Tambour selon l'une des revendications précédentes, **caractérisé en ce qu'**un étrier de guidage (56), guidant le tuyau ou le câble pendant l'opération d'enroulement, est disposé sur la structure d'appui (14) ou une partie solidaire de celle-ci, de manière que sa zone de guidage soit disposée sur le côté alimentation du corps de tambour (10).

15. Tambour selon l'une des revendications précédentes, **caractérisé en ce que** le diamètre du disque d'enroulement de câble (19) est sensiblement plus petit que celui du corps de tambour (10).
